# EUROPÄISCHE PATENTSCHRIFT

(11) **EP 0 518 217 B1**
(45) Veröffentlichungstag und Bekanntmachung des Hinweises auf die Patenterteilung: **23.08.1995**
(21) Anmeldenummer: 92109471.0
(22) Anmeldetag: 04.06.1992
(51) Int. Cl.: B27D 1/08, B27M 3/00

(54) **Schichtholzpressvorrichtung zum Herstellen von gebogenen Holzleimbindern**
Glue laminating wood press for the production of bent glued beams
Presse pour bois à lames pour la fabrication de poutres fermes collées et arguées

(30) Priorität: 08.06.1991 DE 4119009
(43) Veröffentlichungstag der Anmeldung: 16.12.1992
(73) Patentinhaber: Eissele, Wilhelm, D-74906 Bad Rappenau (DE); Eissele, Edgar, D-74906 Bad Rappenau (DE)
(72) Erfinder: Eissele, Wilhelm, D-74906 Bad Rappenau (DE); Eissele, Edgar, D-74906 Bad Rappenau (DE)
(74) Vertreter: Müller, Hans, Dipl.-Ing.

(56) Entgegenhaltungen:
- EP-A- 0 211 810
- US-A- 4 141 775
- US-A- 4 776 919

## Beschreibung

### TECHNISCHES GEBIET

Die Erfindung betrifft eine Schichtholzpreßvorrichtung zum Herstellen von gebogenen Holzleimbindern. Derartige Binder sind im allgemeinen vollwandig und werden durch Verleimen von gleichbreiten Brettlamellen hergestellt. Das bei Holzleimbindern verwendete Verbindungsmittel Leim erlaubt es, im Gegensatz zu Dübel- und Nagelverbindungen, wegen der bei Leim nicht vorhandenen Nachgiebigkeit des Verbindungsmittels, den vollen rechnerischen Querschnitt des Binders bei der Festigkeitsberechnung anzusetzen; Abminderungsbeiwerte sind nicht zu berücksichtigen. Holzleimkonstruktionen haben sich auf dem Markt daher voll durchgesetzt. Dazu kommt noch der Vorteil, daß derartige Rechteckbinder bereits ab einer Mindestdicke von 12 cm ohne besonderen Nachweis feuerhemmend sind.

### STAND DER TECHNIK

Zum Herstellen von geraden Holzleimbindern oder Holzrahmenschenkeln sind Schichtholzpreßvorrichtungen bekannt. In diesen Vorrichtungen können Binder teils liegend, teils stehend hergestellt werden. Die Preßvorrichtungen besitzen dabei regelmäßig seitliche Halteeinrichtungen, zwischen denen die einzelnen Schichtholzbretter seitlich ausgerichtet und gehalten werden. Der Schichtholzstapel ruht auf einer Widerlagereinrichtung auf. Mit Hilfe einer Preßeinrichtung, die mehrere Pressen umfaßt, wird die Oberseite des geraden oder auch oben abgetreppten Schichtholzstapels gegen das Widerlager und damit gegen die Unterseite des Stapels gepreßt. Der verleimte Schichtholzstapel entspricht dabei querschnittsmäßig einem jeweils herzustellenden geraden Holzleimbinder; es ist allerdings auch möglich und auch üblich, aus diesem verleimten Schichtholzstapel verleimte Kanthölzer beliebiger Größe und Länge herauszuschneiden.

Derartige Schichtholzpreßvorrichtungen werden weitgehend automatisiert betrieben. So läuft das Verpressen des in eine derartige Vorrichtung eingefügten Schichtholzstapels weitgehend automatisch ab. Nach dem Verpressen und Aushärten des zwischen den einzelen Schichtholzlamellen vorhandenen Leims kann der hergestellte Binder mit einem Kranwerkzeug aus der Vorrichtung herausgehoben und wegtransportiert werden, es ist allerdings auch möglich, den Binder auf einer Rollenbahn aus der Vorrichtung herauszurollen.

Im Gegensatz zum Herstellen von geraden Bindern ist das Herstellen von gebogenen Bindern (Bogenbinder) noch sehr personalintensiv. Aufgrund der unterschiedlichen Bogenform können derartige Holzleimbinder in vorhandenen automatischen Preßvorrichtungen praktisch nicht hergestellt werden. Bogenbinder werden daher gleichsam per Hand hergestellt. Eine übliche Herstellung erfolgt in liegender Weise auf einer ebenen Unterkonstruktion. Die Überhöhung des Bogenbinders wird durch Widerlagerschuhe erreicht, die in der Bogenform entsprechender Ausrichtung in auf der Unterkonstruktion vorhandenen Ankerschienen befestigt sind. Das Ausrichten dieser Widerlagerschuhe ist sehr aufwendig und läßt eine exakte Ausrichtung mit vertretbarem Aufwand in der Praxis nicht zu. Das Verpressen erfolgt mit Hilfe von mehreren Spindelpressen, die einzeln angesetzt und angezogen werden müssen. Das Anziehen der Spindelpressen muß sehr sorgfältig erfolgen. Andererseits muß der Preßvorgang, d.h. das Einrichten und Ansetzen der Pressen, in einer relativ kurzen Zeit erfolgen, damit der Leim nicht vor dem Verpressen bereits abgebunden hat. Dadurch ist der Personalaufwand recht erheblich.

Aus der US-A-4,141,775 ist eine Schichtholzpreßvorrichtung zum Herstellen von gebogenen Holzleimbindern der gattungsgemäßen Art bekannt. Diese Vorrichtung besitzt eine erste und zweite Halteeinrichtung für die beiden äußeren, gegenüberliegenden Seitenflächen eines Holzleimbinders, und eine Widerlagereinrichtung für die Unterseite desselben. Die Oberseite des Holzleimbinders kann in Richtung zur Unterseite desselben mittels einer mehrere einzelne Pressen umfassenden Preßeinrichtung gepreßt werden. Die Widerlagereinrichtung dieser bekannten Schichtholzpreßvorrichtung besitzt ferner mehrere Widerlager, die verstellbar gelagert sind, um die Widerlage in eine möglichst exakte Lage längs der gewünschten Bogenlinie des Holzleimbinders bringen zu können. Die Preßzylinder der von oben einwirkenden Preßeinrichtung werden hydraulisch betätigt und können alle an eine gemeinsame Druckmittelleitung angeschlossen werden. Bei dieser Schichtholzpreßvorrichtung werden die zum Herstellen des Holzleimbinders benötigten Schichtholzbretter über eine Zuführeinrichtung in die Vorrichtung einzeln hineintransportiert. Dazu wird die in Art eines Förderbandes ausgebildete Zuführeinrichtung innerhalb der geöffneten Preßvorrichtung entsprechend des jeweiligen Befüllzustandes lagemäßig verstellt. Bei den unteren Lagen des Holzleimbinders muß die Zuführeinrichtung mit ihrem Abwurfende tiefer als bei den oberen Lagen dieses Holzleimbinders in der Preßvorrichtung positioniert sein. Die Ausrichtung der Widerlager entsprechend der unteren Bogenform des Holzleimbinders ist auch bei dieser Schichtholzpreßvorrichtung aufwendig und läßt ebenfalls eine exakte Ausrichtung mit vertretbarem Aufwand nicht zu.

### DARSTELLUNG DER ERFINDUNG

Ausgehend von dem vorstehenden Stand der Technik liegt der Erfindung die Aufgabe zugrunde, eine Schichtholzpreßvorrichtung zum Herstellen von gebogenen Holzleimbindern anzugeben, die eine vereinfachte Beschickung mit den jeweils erforderlichen Schichtholzbrettern ermöglicht und bei der ihre Widerlager am gebogenen Biegelinienverlauf des Holzleimbinders auf einfache Weise ausgerichtet werden können.

Diese Erfindung ist durch die Merkmale des Hauptanspruchs gegeben. Ausgehend von einer Schichtholzpreßvorrichtung zum Herstellen von gebogenen Holzleimbindern, der vorstehend genannten, gattungsgemäßen Art, zeichnet sich diese Schichtholzpreßvorrichtung erfindungsgemäß dadurch aus, daß die erste Halteeinrichtung ortsfest und im wesentlichen vertikal aufgestellt ist und die Preßzylinder trägt, daß die zweite Halteeinrichtung aus mehreren parallelen Richtstielen besteht und als Ganzes mittels einer bodennahen horizontalen Schwenkwelle geschwenkt werden kann und im oberen Bereich fest mit einem horizontalen Rabmenschenkel verbunden ist und daß ferner die zweite Halteeinrichtung aus mehreren parallelen Richtstielen besteht und als Ganzes mittels einer bodennahen horizontalen Schwenkwelle geschwenkt werden kann und im oberen Bereich fest mit einem horizontalen Rabmenschenkel verbunden ist. Eine derartige Schichtholzpreßvorrichtung hat den Vorteil, daß auch gebogene Holzleimbinder in vergleichbar einfacher Weiser wie gerade Holzleimbinder weitestgehend automatisiert hergestellt werden können.

Als vorteilhaft hat es sich dabei herausgestellt, die Widerlager schwenkbar zu lagern. Damit können die Widerlager auf einfache Weise möglichst parallel zur Unterseite eines in der Vorrichtung vorhandenen Holzleimbinders ausgerichtet werden.

Da bei einem Bogenbinder auch die Oberseite, gegen die die Preßzylinder angelegt werden, längs einer Bogenlinie vorhanden ist, kann die Preßplatte des Preßzylinders, die gegen die Oberseite angelegt wird, schwenkbar an der Kolbenstange des Preßzylinders gelagert sein. Um zu verhindern, daß die Preßplatte längs der bezüglich der Preßrichtung geneigten Oberseite des Binders seitlich weggleitet, können Haftglieder auf der Preßplatte angeordnet werden. Diese Haftglieder können von der Preßplatte wegkragende Stifte sein, die sich von oben in die Oberseite der obersten Lage der Schichtholzlamellen eingraben. Um zu verhindern, daß die Preßplatte aus der Preßrichtung seitlich ausgelenkt wird, welche Gefahr um so größer ist, je gebogener die Oberseite des Binders ausgebildet ist, können auch Führungen für die Preßplatte bzw. die Kolbenstange, an der die Preßplatte befestigt ist, vorgesehen werden.

### KURZE BESCHREIBUNG DER ZEICHNUNG

Die Erfindung wird im folgenden anhand des in der Zeichnung dargestellten Ausführungsbeispiels näher beschrieben und erläutert. Es zeigen:
- Fig. 1:: eine Seitenansicht einer vertikalen Schichtholzpreßvorrichtung nach der Erfindung,
- Fig. 2:: eine vergrößerte Teilansicht von Fig. 1,
- Fig. 3:: einen Querschnitt durch die Vorrichtung gemäß Fig. 1 und Fig. 2 und
- Fig. 4:: eine vergrößerte Teilansicht der Fig. 3 mit der Widerlagerkonstruktion für einen Holzleimbinder.

### WEGE ZUR AUSFÜHRUNG DER ERFINDUNG

Die in Fig. 1 dargestellte Schichtholz-Preßvorrichtung 10 dient zum Herstellen von Bogenbindern, d. h. von gebogenen Holzleimbindern 12. Bogenbinder weisen gegenüber geraden Bindern aufgrund ihrer bogenförmigen Unterseite 14 und Oberseite 16 eine erhöhte Belastbarkeit auf.

Die Vorrichtung 10 besitzt eine Unterkonstruktion 18, mit der sie auf einem Boden 20 aufgelagert ist. An der Unterkonstruktion 18 ist ein vertikales Rahmengestell 22 befestigt (Fig. 3). Dieses Rahmengestell 22 weist vertikal ausgerichtete, voneinander beabstandete Richtstiele 24 auf. Diese Richtstiele 24 sind in horizontaler Richtung, d. h. in senkrechter Richtung aus der Ebene des Rahmengestells 22 heraus, mittels Preßzylinder 26 verschieblich gelagert (Fig. 3).

Im geschlossenen Zustand der Vorrichtung 10 befindet sich im parallelen Abstand zum hinteren vertikalen Rahmengestell 22 ein zweites, vorderes vertikales Rahmengestell 28. Auch dieses Rahmengestell 28 weist vertikal ausgerichtete, voneinander beabstandete Richtstiele 30 auf. Die Richtstiele 30 sind dabei so ausgerichtet, daß sie versetzt zu den Richtstielen 24 vorhanden sind.

Das Rahmengestell 28 ist um eine im Bereich der Unterkonstruktion 18 vorhandene Schwenkwelle 32 schwenkbar gelagert.Das Verschwenken wird mittels einer Preßvorrichtung 29 ermöglicht. Die Schwenkbewegung ist in Fig. 3 durch einen Pfeil 34 dargestellt. Das Rahmengestell 28 kann so aus der in Fig. 1 dargestellten vertikalen Ausrichtung in eine horizontale Ausrichtung, und damit um etwa 90 Grad verschwenkt werden.

Die Richtstiele 30 des vorderen vertikalen Rahmengestells 28 sind in ihrem oberen Bereich durch einen parallel zur Schwenkwelle 32 verlaufenden Rahmenschenkel 36 verbunden. Dieser Rahmenschenkel 36 ist außen an den Richtstielen 30 angebracht. Jeweils zwischen zwei Richtstielen 30 ist ein parallel zu den Richtstielen 30 ausgerichteter stabförmiger Ständer 38 vorhanden. Dieser Ständer besitzt an seinem oberen Ende eine Klaue 40, mit der er von innen um den Rahmenschenkel 36 herumgreift und sich so auf dem Rahmenschenkel 36 in horizontaler Richtung abstützen kann. An seinem unteren Ende besitzt der Ständer 38 zwei Fußplatten 42, die eine Einwölbung 44 aufweisen. Die Einwölbung 44 ist größenmäßig und krümmungsmäßig der Außenseite der Schwenkwelle 32 angepaßt. Dadurch kann die Fußplatte 42 und damit auch der Ständer 38 satt auf der Schwenkwelle 32 aufsitzen. Die beiden Fußplatten 42 und damit auch der betreffende Ständer 38 können in Längsachse 33 der Schwenkwelle 32 beliebig versetzt bzw. verschoben werden. Diese beliebige seitliche Verschiebung läßt auch die Klaue 40 zu, so daß dadurch jeder Ständer 38 beliebig seitlich versetzt auf der Schwenkwelle 32 und dem Rahmenschenkel 36 aufgelagert werden kann.Dies ist in Fig. 2 strichpunktiert beispielhaft angedeutet.

In seiner Längsrichtung, d. h. senkrecht zur Längsachse 33 der Schwenkwelle 32, weist jeder Ständer 38 eine Reihe von Bohrungen 45 auf, die jeweils im Abstand a voneinander angeordnet sind (Fig. 2 - 4). Auf der Innenseite des Ständers ist eine U-förmige Halteplatte 46 vorhanden, an der nach innen wegkragend eine Widerlagerplatte 48 befestigt ist. Eine unter der Widerlagerplatte 48 befestigte Aussteifungsplatte 50 dient zur biegesteifen Befestigung der Widerlagerplatte 48 an der Halteplatte 46. Die Widerlagerplatte 48 bildet ein unteres Auflager für den Stapel 52 von Schichtholzlamellen. Die Unterseite 14 dieses Schichtholzlamellenstapels 52 ruht auf der Widerlagerplatte 48 auf (Fig. 1).

Die Halteplatte 46 ist mittels einer Schraube 54, die durch eine der Bohrungen 45 hindurchgeht, an dem Ständer 38 festgeschraubt. An der Halteplatte 46 ist ferner ein Bolzen 56 befestigt, der durch eine andere der Bohrungen 45 hindurchragt. Die Halteplatte 46 ist mit Hilfe der Schraube 54 und des Bolzens 56, die einen Abstand voneinander aufweisen, verdrehsicher an dem Ständer 38 gehalten. Außerdem können die auf die Widerlagerplatte 48 einwirkenden hohen Druckkräfte 58, die beim Verpressen des Schichtholzlamellenstapels 52 auftreten, von dem Ständer 38 aufgenommen und in die Schwenkwelle 33 sowie den oberen Rahmenschenkel 36 und damit in die gesamte Schichtholz-Preßvorrichtung 10 abgeleitet werden.

Die Schichtholz-Preßvorrichtung 10 weist ferner eine Oberkonstruktion 60 auf, die fest mit dem vertikalen hinteren Rahmengestell 22 verbunden ist. An dieser Oberkonstruktion 60 sind Preßzylinder 62 befestigt. Diese Preßzylinder 62 sind in nicht näher dargestellter Weise über eine hydraulische Druckmittelleitung an einer entsprechenden Druckmittelquelle angeschlossen. Durch Einleiten von Druckmittel in die Preßzylinder 62 kann jede Kolbenstange 64 des betreffenden Preßzylinders 62 aus demselben herausgefahren bzw. in umgekehrter Richtung wieder hineingefahren werden. An dem unteren Ende jeder Kolbenstange 64 ist eine Preßplatte 66 befestigt. Die Befestigung erfolgt mittels einer Schwenkwelle 68, die senkrecht zur Längsrichtung des Preßzylinders und senkrecht zur Längsausrichtung 67 der Schichtholz-Preßvorrichtung 10 ausgerichtet ist. Dadurch ist die Preßplatte 66 schwenkbar an der Kolbenstange 64 befestigt. Die Preßplatte 66 kann so vollflächig an der Oberseite 16 des Schichtholzlamellenstapels 52 anliegen, sobald die Kolbenstange 64 entsprechend weit aus dem Preßzylinder 62 herausgefahren ist.

An der Unterseite 14 der Preßplatte 66 sind auskragende Stifte 69 vorhanden. Diese Stifte 69 können sich in die Oberseite 16 etwas hineingraben. Dadurch wird verhindert, daß beim Verpressen des Schichtholzlamellenstapels 52 die Preßplatte 66 sich seitlich aus der Preßrichtung herausbewegen kann. Aufgrund der vorhandenen geringen Biegesteifigkeit der einzelnen Schichtholzlamellen des Stapels 52 besitzt der Stapel 52 bereits in seinem nicht verpreßten Zustand seine in Fig. 1 dargestellte gebogene Form. Beim Verpressen wird sich also die Oberseite 16 nur sehr wenig zusammendrücken, so daß die Auslenkung der Preßplatte 66 aus der vertikalen Preßrichtung heraus relativ gering sein wird. Die durch diese geringe Auslenkung verursachte Biegespannung kann im allgemeinen von der Kolbenstange 64 ohne weiteres aufgenommen werden. Durch eine parallel zur Kolbenstange 64 vorhandene Führungsstange 70, an der die Preßplatte 66 befestigt ist, kann das Auftreten von derartigen Biegespannungen verhindert werden.

Das Herstellen eines gebogenen Holzleimbinders in der Schichtholz-Preßvorrichtung 10 erfolgt auf folgende Weise. Auf das in die Horizontale heruntergeschwenkte Rahmengestell 28 werden einzelne Schichtholzlamellen 52.1 - 52.8 aufgeschoben bzw. aufgelegt. Die Widerlagerplatten 48 sind dabei entsprechend der Bogenform der Unterseite 14 an den Ständern 38 befestigt. Sofern der entsprechende Stapel 52 fertig übereinandergelegt vorhanden ist, wird das Rahmengestell 28 in seine in Fig. 1 dargestelle vertikale Position verschwenkt. Der Stapel 52 wird dabei zwischen den Richtstielen 24, 30 der beiden Rahmengestelle 22, 28 seitlich ausgerichtet und gehalten. Die Ständer 38 werden nicht als seitliche Halterung benötigt. Dadurch, daß die Ständer 38 einen gewissen Abstand vom Stapel 52 aufweisen, ruht im aufgeklappten Zustand des Rahmengestells 30 der Stapel 52 nicht auf den Ständern 38 auf. Die Ständer 38 können so noch während des Aufstapelvorganges in Längsrichtung 67 verschoben bzw. exakt ausgerichtet werden.

Anschließend an das Zusammenschwenken der beiden Rahmengestelle und an das gegenseitige Verriegeln der beiden Rahmengestelle 22, 28 werden die Preßzylinder 62 mit Druckmedium beaufschlagt, so daß sich deren Preßplatten 66 zur Oberseite 16 des Stapels 52 bewegen. Da alle Preßzylinder 62 an eine gemeinsame Druckmittelleitung angeschlossen sind, drücken alle Preßplatten 66 schließlich mit der gleich großen Kraft gegen die Oberseite 16.

Nach einer ausreichenden Abbindezeit für den Leim zwischen den einzelnen Lamellen des Stapels 52 werden die Preßplatten 66 wieder zurückgefahren, das vordere Rahmengestell 30 vom hinteren Rahmengestell 22 weggeschwenkt und der Schichtholzlamellenstapel 52 aus der Vorrichtung 10 - beispielsweise mittels eines Kranes - heraustransportiert. Auf dem in die Horizontale geschwenkten vorderen Rahmengestell 28 kann dann ein neuer Schichtholzlamellenstapel 52 zusammengesetzt werden.

Im vorliegenden Beispielsfall ist die Widerlagerplatte 48 verdrehfest an dem Ständer 38 befestigt. Dadurch wird sich die Widerlagerplatte 48 mehr oder weniger stark in die Unterseite 14 hineinpressen. Nachdem die unterste Lamelle 52.1 regelmäßig nicht Teil des späteren Holzleimbinders ist, stören diese Einpressungen nicht. Diese Einpressungen lassen sich aber vermeiden bzw. zumindest stark vermindern, wenn die Widerlagerplatte 48 um eine zur Schwenkwelle 68 der Preßplatte 66 parallele Schwenkwelle schwenkbar an dem Ständer 38 befestigt wird. Ähnlich wie die Preßplatte 66 kann sich dann auch die Widerlagerplatte 48 parallel zur Bogenform des Stapels 52, d. h. zur Unterseite 14 ausrichten. Die auf die Widerlagerplatte 48 einwirkenden Druckkräfte 58 können sich dann über die ganze Fläche der Widerlagerplatte 48 auf die Unterseite 14 des Stapels 52 verteilen.

## Patentansprüche

1. Schichtholzpreßvorrichtung zum Herstellen von gebogenen Holzleimbindern (12), mit
- einer ersten und zweiten Halteeinrichtung (22, 28) für die beiden äußeren, gegenüberliegenden Seitenflächen eines Holzleimbinders (12),
- einer Widerlagereinrichtung für die Unterseite (14) des Holzleimbinders (12),
- einer Preßeinrichtung, die mehrere einzelne Pressen (62) umfaßt, für die Oberseite (16) des Holzleimbinders (12), mit der die Oberseite (16) in Richtung zur Unterseite (14) des Holzleimbinders (12) hin preßbar ist, wobei
- die Widerlagereinrichtung (48) mehrere Widerlager (48) besitzt, die derart verstellbar gelagert sind, daß die Widerlager (48) in eine möglichst exakte Lage längs einer Bogenlinie bringbar sind,
- die Preßzylinder (62) der Preßeinrichtung hydraulisch betätigbar und an eine gemeinsame Druckmittelleitung anschließbar sind,
**dadurch gekennzeichnet**, daß
- die erste Halteeinrichtung (22) ortsfest und im wesentlichen vertikal aufgestellt ist und die Preßzylinder (62) trägt,
- die zweite Halteeinrichtung (28) aus mehreren parallelen Richtstielen (30) besteht und als Ganzes mittels einer bodennahen horizontalen Schwenkwelle (32) geschwenkt werden kann und im oberen Bereich fest mit einem horizontalen Rahmenschenkel (36) verbunden ist und
- mehrere parallel zur Halteeinrichtung angeordnete Ständer (38) vorgesehen sind, die sich in der Position verschiebar auf der Schwenkwelle (32) und dem Rahmenschenkel (36) abstützen und im Abstand (a) mehrere Rasterlager (45) für die Widerlager (48) aufweisen.

2. Vorrichtung nach Anspruch 1,
**dadurch gekennzeichnet,** daß
- die Widerlager schwenkbar derart gelagert sind, daß ihre Widerlagerfläche möglichst parallel zur Unterseite eines in der Vorrichtung vorhandenen Holzleimbinders ausrichtbar ist.

3. Vorrichtung nach einem der vorstehenden Ansprüche,
**dadurch gekennzeichnet,** daß
- die Pressen (62) jeweils eine Kolbenstange (64) mit endseitiger Preßplatte (66) besitzen,
- die Preßplatte (66) schwenkbar (68) an der Kolbenstange (64) gelagert ist.

4. Vorrichtung nach Anspruch 3,
**dadurch gekennzeichnet,** daß
- Haftglieder (69) auf der Preßplatte (66) vorhanden sind, mit denen die Preßplatte rutschfest an der Oberseite (16) eines Holzleimbinders anlegbar ist.

5. Vorrichtung nach Anspruch 4,
**dadurch gekennzeichnet,** daß
- die Haftglieder aus von der Preßplatte wegkragenden Stiften (69) bestehen.

## Claims

1. Laminated wood press for the production of bent glued beams (12), having
- a first and second holding device (22, 28) for the two outer, opposing side faces of a glued beam (12),
- a counter-bearing device for the bottom side (14) of the glued beam (12),
- a press device, comprising a plurality of individual presses (62), for the top side (16) of the glued beam (12), by which the top side (16) can be pressed in the direction of the bottom side (14) of the glued beam (12),
- the counter-bearing device (48) possessing a plurality of counter-bearings (48), which are mounted so that they are adjustable in such a way that the counter-bearings (48) can be brought into as exact a position as possible along a curved line,
- the press cylinders (62) of the press device are hydraulically operated and can be connected up to a common pressure-medium line,
characterized in that
- the first holding device (22) is set up in a fixed and essentially vertical position and carries the press cylinders (62),
- the second holding device (28) comprises a plurality of parallel straightening posts (30) and can be pivoted in its entirety by means of a horizontal pivot shaft (32) located close to the ground and is connected in the upper region fixedly to a horizontal frame piece (36), and
- a plurality of uprights (38) are provided, which are disposed parallel to the holding device and are supported such that they are positionally displaceable on the pivot shaft (32) and frame piece (36) and exhibit, at an interval (a), a plurality of catch-mountings (45) for the counter-bearings (48).

2. Press according to Claim 1, characterized in that
- the counter-bearings are mounted pivotably such that their counter-bearing face can be aligned as parallel as possible to the bottom side of a glued beam which is present in the press.

3. Press according to one of the preceding claims, characterized in that
- the presses (62) respectively possess a piston rod (64) with an end-side press plate (66),
- the press plate (66) is mounted pivotably (68) on the piston rod (64).

4. Press according to Claim 3, characterized in that
- present on the press plate (66) are bonding members (69) by which the press plate can be applied in slip-proof manner to the top side (16) of a glued beam.

5. Press according to Claim 4, characterized in that
- the bonding members comprise pins (69) projecting from the press plate.

## Revendications

1. Dispositif de pressage de bois lamellé pour la fabrication de poutres maîtresses arquées (12) en lamellé collé, avec
- un premier et un deuxième dispositifs de maintien (22, 28) pour les deux faces latérales extérieures opposées d'une poutre maîtresse (12) en lamellé collé,
- un dispositif de contre-appui pour la face inférieure (14) de la poutre maîtresse (12) en lamellé collé,
- un dispositif de pressage, comprenant plusieurs presses individuelles (62), pour la face supérieure (16) de la poutre maîtresse (12) en lamellé collé, dispositif par lequel la face supérieure (16) peut être pressée en direction de la face inférieure (14) de la poutre maîtresse (12) en lamellé collé,
- le dispositif de contre-appui (48) possédant plusieurs éléments de contre-appui (48) qui sont montés à déplacement de telle sorte que les éléments de contre-appui (48) peuvent être amenés dans une position la plus exacte possible le long d'une ligne d'arc,
- les cylindres de pressage (62) du dispositif de pressage pouvant être actionnés hydrauliquement et raccordés à une conduite commune de fluide sous pression,
**caractérisé** en ce que
- le premier dispositif de maintien (22) est disposé stationnairement et sensiblement à la verticale, et porte les cylindres de pressage (62),
- le deuxième dispositif de maintien (28) est constitué de plusieurs piliers d'alignement parallèles (30) et peut être pivoté dans son ensemble au moyen d'un arbre de pivotement horizontal (32) proche du sol, et est assemblé fixement, dans la région supérieure, à un élément de bâti horizontal (36), et
- plusieurs poteaux (38) disposés parallèlement au dispositif de maintien sont prévus, qui s'appuient avec possibilité de coulissement dans leur position sur l'arbre de pivotement (32) et l'élément de bâti (36) et qui présentent plusieurs paliers (45), échelonnés à la distance (a), pour les éléments de contre-appui (48).

2. Dispositif selon la revendication 1, **caractérisé** en ce que
- les éléments de contre-appui sont montés à pivotement de telle sorte que leur face de contre-appui peut être orientée le plus parallèlement possible à la face inférieure d'une poutre maîtresse en lamellé collé présente dans le dispositif.

3. Dispositif selon une des revendications précédentes, **caractérisé** en ce que
- les presses (62) possèdent chacune une tige de piston (64) avec une plaque de pressage (66) à l'extrémité,
- la plaque de pressage (66) est montée à pivotement (68) sur la tige de piston (64).

4. Dispositif selon la revendication 3, **caractérisé** en ce que
- des éléments d'adhérence (69) sont présents sur la plaque de pressage (66), par lesquels la plaque de pressage peut être appliquée sans risque de dérapage contre la face supérieure (16) d'une poutre maîtresse en lamellé collé.

5. Dispositif selon la revendication 4, **caractérisé** en ce que
- les éléments d'adhérence consistent en des pointes (69) partant en saillie de la plaque de pressage.
